# EUROPÄISCHE PATENTSCHRIFT

(11) **EP 0 224 102 B1**
(45) Veröffentlichungstag und Bekanntmachung des Hinweises auf die Patenterteilung: **14.08.1991**
(21) Anmeldenummer: 86115519.0
(22) Anmeldetag: 07.11.1986
(51) Int. Cl.: A61H 23/02

(54) **Gerät für Schallwellentherapie**
Apparatus for acoustic wave therapy
Appareil de thérapie par ondes acoustiques

(30) Priorität: 22.11.1985 DE 3541350
(43) Veröffentlichungstag der Anmeldung: 03.06.1987
(73) Patentinhaber: Vögel, Pius, D-8974 Oberstaufen (DE)
(72) Erfinder: Vögel, Pius, D-8974 Oberstaufen (DE)
(74) Vertreter: Riebling, Peter, Dr.-Ing.

(56) Entgegenhaltungen:
- DE-A- 1 935 456
- DE-A- 2 356 481
- DE-A- 2 919 312
- DE-A- 2 919 884
- FR-A- 1 062 415
- FR-A- 2 377 851
- US-A- 3 550 586

## Beschreibung

Bisher war bekannt, derartige Geräte als Handgeräte auszubilden, wobei an einem Handgriff ein mit einer Schwingungsplatte versehen Tonkopf saß und der Tonkopf von einem Signal-Generator mit Signalstrom versorgt wurde, wobei der Tonkopf unmittelbar mit der Hand auf bestimmte Körperteile aufgesetzt wurde und die Körperteile dann über dieses Gerät gezielt behandelt wurden. Der Tonkopf wurde bevorzugt mit Infraschall versorgt, so daß eine Schallfortleitung vom Tonkopf auf den Körper durch Körperkontakt zwischen dem Tonkopf und dem zu behandelnden Körper erfolgte.

Nachteil bei diesem bekannten Gerät ist es, daß nur eine einzige Frequenz verwendet wird, die nicht auf das behandelnde Körperorgan abgestellt ist, so daß nur mit einer einzigen Frequenz in der Regel im Infraschallbereich behandelt wird, was den Therapieerfolg nicht immer gewährleisten kann.

Weiterer Nachteil dieses bekannten Gerätes ist, daß nur ein einziges Organ, in der Regel ein außenliegendes Körperteil, wie z.B. das Schulterblatt, der Oberschenkel oder das Kniegelenk, behandelt werden kann, daß aber innenliegende Organe des Körpers einer Behandlung nicht zugänglich sind.

Der vorliegenden Erfindung liegt die Aufgabe zugrunde, ein Gerät der eingangs genannten Art so weiterzubilden, daß eine umfassende Behandlung des Körpers, unter anderem auch innerer Organe, möglich ist und eine besonders günstige Schwingungsausbreitung gewährleistet wird.

Mit dem vorgeschlagenen Gerät wird eine ganz neuartige Therapieform vorgeschlagen, denn in er bevorzugten Ausführungsform der vorliegenden Erfindung ist es vorgesehen, daß der menschliche Körper auf der Schwingungsplatte sitzt, d.h. also daß die Schwingungsplatte in Verbindung mit einem darunter liegenden Unterbau als Sitzbank oder Hocker ausgebildet ist, auf welcher der Körper mit seiner Sitzfläche aufliegt.

Eine besonders günstige Schalleinleitung in den menschlichen Körper ergibt sich dann, wenn ein unmittelbarer Körperkontakt zwischen den Knochen des menschlichen Körpers im Sitzbereich und der Schwingungsplatte herbeigeführt wird.

Hierzu ist es in einer bevorzugten Ausführungsform der vorliegenden Erfindung vorgesehen, daß die Schwingungsplatte mit einem erhöhten Sitzbrett verbunden ist und in dem Sitzbrett Gesäßmulden eingearbeitet sind, so daß das Gesäß der zu therapierenden Person unmittelbar auf diesem Sitzbrett aufsitzt und die Beckenknochen der Person in Ausbuchtungen des Sitzbrettes eingreifen und damit in unmittelbaren Körperkontakt mit dem Sitzbrett gelangen. Diese Ausbuchtungen sind anatomisch so geformt, daß stets ein Körperkontakt der Beckenknochen zu dem Sitzbrett und damit zur Schwingungsplatte gewährleistet ist.

Ein solches Sitzbrett ordnet man entsprechend der Sitzhaltung der zu therapierenden Person auf der Schwingungsplatte an.

Sitzt die zu therapierende Person im Lotussitz auf der Schwingungsplatte, dann wird man das Sitzbrett mehr im hinteren Bereich der schwingungsplatte anordnen, während bei einer normalen aufrechten Sitzhaltung einer zu therapierenden Person mit hängenden Beinen das Sitzbrett mehr in der Mitte oder im vorderen Bereich der Schwingungsplatte angebracht ist. Es gibt dann für diesen Fall mehrere Sitzbretter z.B. im Lotussitz, und ein vorderes Sitzbrett für eine normal aufrecht sitzende Person.

Versuche des Erfinders haben gezeigt, daß jedem bestimmten Körperorgan des menschlichen Körpers eine bestimmte Tonfrequenz zugeordnet werden kann, wobei jedes Organ also auf diese bestimmte Tonfrequenz empfindlich reagiert und dadurch ansprechbar ist. Die bestimmte Zuordnung des Körperorgans zu dem jeweiligen zugeordneten Ton ist nur spürbar, wenn die Person auch tatsächlich an diesem Organ erkrankt ist. In der Regel zeigt sich dann in diesem erkrankten Organ ein Wärmegefühl bei der Anwendung dieses Therapiegerätes und ein starkes Vibrieren dieses erkrankten Organs.

Insbesondere hat sich gezeigt, daß jedem bestimmten Organ ein Ton der harmonischen Tonleiter zugeordnet werden kann.

Als Beispiel gilt folgende Aufzählung:
Ton G: Darm ganz; Ton D: Magen; Ton Dis: Bein links; Ton Fis: Bein rechts; Ton A: Bronchien; Ton E: Blase; usw.

Die angegebenen Töne der haromonischen Tonleiter können aus verschiedenen Oktaven entnommen werden, z.B. wurde gefunden, daß für die Behandlung des ganzen Darms ein Frequenzgemisch aus folgenden Tönen besonders günstig im Sinne eines Therapieerfolges wirkt; nämlich der Ton G mit der Frequenz 49, Hertz, gemischt mit dem Ton G der Frequenz 196 Hertz zusammen mit einem Oberton H der Frequenz 123,5 Hertz.

Die Zumischung von Obertönen hat sich als besonders wirksam ergeben, sofern diese Obertöne in einem harmonischen Verhältnis zu den Grundtönen stehen.

In analoger Weise können also damit sämtliche andere Körperorgane auch innenliegende Körperorgane, behandelt werden.

Ist ein Ton der harmonischen Tonleiter mehreren Organen zugeordnet und sind beide Organe erkrankt, so hat sich gezeigt, daß zunächst das stärker erkrankte Organ auf diesen Ton anspricht und diesen resorbiert.

Eine bevorzugte Schallerzeugung erfolgt daher nach der Erfindung mit einem Gerät, in dem eine Reihe von Signal-Generatoren enthalten sind, wobei jeder Signal-Generator in der Lage ist, einen bestimmten Ton fein abgestimmt zu erzeugen.

Im vorliegenden Ausführungsbeispiel würden drei Signal-Generatoren eingestellt werden und zwar der eine Signal-Generator auf die Frequenz 49 Hertz, der zweite auf die Frequenz 196 Hertz und der dritte auf die Frequenz 123,5 Hertz.

Alle Ausgangssignale dieser Signal-Generatoren werden am Ausgang des Gesamtgerätes zusammen gemischt und als Frequenzgemisch auf die Lautsprecher gegeben, die unterhalb der Schwingungsplatte in Körperkontakt mit der Schwingungsplatte angeordnet sind.

Auf diese Weise wird die Schwingungsplatte mit diesem Frequenzgemisch erregt und dieses Frequenzgemsich wird über die Schwingungsplatte in den menschlichen Körper eingeleitet.

Die vorliegende Erfindung ist nicht nur auf die Ausbildung des Gerätes als Schwingungsplatte mit einem Unterbau aus Lautsprechern bestimmt, wobei die Lautsprecher in Standfüssen untergebracht sind, sondern in einer Weiterbildung ist es möglich, daß die Lautsprecher zusammengefaßt in einem kastenförmigen Gehäuse angeordnet sind.

Eine weitere Ausbildung der vorliegenden Erfindung sieht vor, daß sowohl die Sitzfläche mit einem derartigen Schwingungsgemisch erregt wird, als auch zusätzlich die Rückenfläche wobei dann also ein solches Therapiegerät mit einer Rückenfläche versehen würde, die ebenfalls als Kasten ausgebildet ist, in dem ein oder mehrere Lautsprecher angeordnet sind.

Wichtig bei diesem Ausführungsbeispiel ist, daß die Rückenplatte mit einem anderen Frequenzgemisch erregt werden kann als die Sitzplatte, wodurch sich vielfältige Therapiemöglichkeiten ergeben.

Die Erfindung wird nun anhand mehrerer Ausführungsbeispiele näher beschrieben.

Es zeigen:
- Figur 1:: Draufsicht auf ein Gerät in einer ersten Ausführungsform;
- Figur 2:: Vorderansicht des Gerätes nach Fig. 1 in schematischer Darstellung;
- Figur 3:: Schnitt durch einen Standfuß des Gerätes nach Fig. 1 in Richtung der Linie III-III;
- Figur 4:: schematisiert gezeichnete Draufsicht auf eine zweite Ausführungsform eines Gerätes:
- Figur 5:: schematisiert gezeichnete Vorderansicht des Gerätes nach Fig. 4;
- Figur 6:: schematisiert gezeichnete Seitenansicht eines Gerätes nach einer dritten Ausführungsform;
- Figur 7 bis 9:: schematisiert ein Gerät in einer vierten Ausführungs im Schnitt, Draufsicht und Seitenansicht.

Im Ausführungsbeispiel nach den Figuren 1 bis 3 hat das gezeigte Gerät 1 eine nierenförmige Schwingungsplatte 2, die eine vordere Ausbuchtung 3 aufweist. Diese Ausbuchtung ist deshalb angebracht, um ein bequemes Sitzen im Lotussitz (bei einer Yoga-Meditation) zu ermöglichen. Ferner soll diese Ausbuchtung 3 ein bequemes, aufrechtes Sitzen in aufrechter Sitzhaltung für kleinere Leute mit verkürztem Oberschenkel ermöglichen.

Die Schwingungsplatte 2 besteht bevorzugt aus einer massiven Holzplatte mit stehenden Jahresringen, weil hierdurch eine besonders günstige Schwingungsausbreitung gewährleistet ist.

Auf der Schwingungsplatte im hinteren Bereich ist ein Sitzbrett 4 vorgesehen, welches anatomisch eingeformte Gesäßmulden 5 aufweist, so daß das auf dem Sitzbrett 4 sitzende Gesäß der zu therapierenden Person mit den Gesäßflächen genau in die Gesäßmulden 5 zu liegen kommt und dadurch die Beckenknochen in Körperkontakt mit dem Sitzbrett 4 gelangen.

Das Sitzbrett 4 kann hierbei eine unterschiedliche Höhe haben von etwa 4 bis 12 cm.

An der Unterseite der Schwingungsplatte 2 sind bevorzugt vier Standsüsse angebracht, wobei nicht notwendigerweise vier Standfüsse vorgesehen sein müssen; es können auch mehr oder weniger als vier Standfüsse vorgesehen sein.

Die Standfüsse dienen gleichzeitig als Schwingungsröhren 6 für Lautsprecher 10, wobei jeder Lautsprecher 10 am oberen Teil einer Schwingungsröhre 6 unmittelbar mit der Schwingungsplatte 2 in Kontakt verbunden ist, insbesondere über Verkleben oder Verschrauben, wobei die Schallaustrittsöffnung 11 jeden Lautsprecher direkt auf die Unterseite der Schwingungsplatte 2 wirkt.

Auf diese Weise soll vermieden werden, daß eine Schallausbreitung über Luft erfolgt, es wird hier bevorzugt eine Schallausbreitung über Körperschall mit der Schwingungsplatte erreicht.

Die Schwingungsröhren 6 sind hohl und mit Luft gefüllt, wobei in den Schwingungsröhren 6 dann noch bestimmte Resonanzerscheinungen erzeugt werden können, die verstärkend auf die Schwingungsplatte 2 wirken.

In einer bevorzugten Ausgestaltung der vorliegenden Erfindung gemäß Fig. 3 besteht jede Schwingungsröhre 6 aus einem Hohlzylinder 7 aus Holz, wobei der Hohlzylinder unten mit einer massiven Bodenplatte 8 abgedeckt und verschlossen ist.

An der Oberseite ist der Hohlzylinder 7 fest mit der Unterseite der Schwingungsplatte 2 verbunden und im Hohlzylinder 7 ist im oberen Bereich jeweils ein Lautsprecher 10 angeordnet, der mit seiner Schallaustrittsöffnung 11 unmittelbar unterhalb der Schwingungsplatte 2 liegt.

Hiermit kommt es zu dem beschriebenen Kontakt zwischen dem Lautsprecher 10 und der Schwingungsplatte 2, wobei der im Hohlzylinder angeorndete Luftraum 9 im Sinne einer Resonanzverstärkung ebenfalls auf die Schwingungsplatte 2 wirkt.

In bekannter Weise besteht jeder Lautsprecher 10 aus einer Membrane 12, die in ihrem Mittelteil mit einem Schwingungskern 13 verbunden ist, wobei der Schwingungskern von einer Wicklung 14 umgeben ist.

Die Lautsprecher 10 sind gem. Fig. 1 parallel geschaltet und liegen über jeweils einer Zuleitung 19 am Ausgang eines Signal-Generators 18 an, wobei dieser Signal-Generator in der vorhin beschriebenen Weise aus einer Vielzahl einzeln einstellbarer Signal-Generatoren besteht, von denen jeder auf eine bestimmte Frequenz eingestellt werden kann, die an der Frequenz-Anzeige 15 ablesbar ist, wobei für jeden Lautsprecher die Frequenz-Einstellung 17 getrennt mit der Lautstärke-Einstellung 16 vorgenommen werden kann.

Hierdurch wird also ein bestimmtes Frequenz-Gemisch über die Zuleitung auf die Lautsprecher 10 abgegeben, wobei die Signal-Generatoren bevorzugt eine hohe Ausgangsleistung im Bereich von 100 Watt aufweisen, so daß eine erhebliche Schwingungsbeeinflussung des zu therapierenden Körpers möglich ist. Je nach Empfindlichkeit der zu behandelnden Person wird dann die Ausgangsleistung der Signal-Generatoren eingestellt.

In Fig. 4 ist eine weitere Ausführungsform eines Gerätes 20 gezeigt, die hier aus einem geschlossenen Kasten 21 besteht, in dem mehrere Lautsprecher 30, 31 angeordnet sind.

In dem hier beschriebenen bevorzugten Ausführungsbeispiel sit ein Tiefton-Lautsprecher 30 in der Mitte der Schwingungsplatte 22 des Kastens 21 an dessen Unterseite angeordnet, und in der Nähe der vier Ecken der Schwingungsplatte 22 sind vier Hochton-Lautsprecher 31 angeordnet.

Der Kasten 21 ist in sich vollständig geschlossen und an dessen Unterseite sind Dämpfungs-Elemente 24 angeordnet, an denen wiederum ein Unterbau 25 ansetzt, der bevorzugt aus Standbeinen 26 mit dazwischen liegenden Verstrebungen 27 besteht. Dieser Unterbau 25 ist auf die normale Sitzhöhe abgestellt, so daß ein bequemes Sitzen auf dem Gerät 20 möglich ist. Das Dämpfungselement 24 soll die im Kasten 21 erzeugten Schwingungen vom Unterbau 25 fernhalten.

Die Oberseite der Schwingungsplatte 2 ist wiederum mit Gesäßmulden 23 versehen, so daß in der vorher beschriebenen Weise ein guter Körperkontakt des zu therapierenden Körpers mit der Schwingungsplatte 22 möglich ist. Auch dienen die Gesäßmulden 23 zur Gewährleistung eines komfortablen Sitzens, so daß auch ein länger dauerndes Sitzen nicht als anstrengend empfunden wird.

In Figur 6 ist ein weiteres Gerät 40 gezeigt, das aus einer Kombination des in Fig. 5 und 4 gezeigten Gerätes 20 zusammen mit einem weiteren Kasten 41 besteht, wobei mit dem schräg zum unteren Gerät 20 angeordneten oberen Kasten 41 eine Behandlung des Rückens der Person möglich ist.

Die gleichen Teile des Geräts 40 sind mit den gleichen Bezugszeichen des Therapiegerätes 20 gem. den Figuren 4 und 5 bezeichnet.

Die Anordnung eines Kastens 41 mit einer gleichen Schwingungsplatte 42 und darin angeorndeten Lautsprechern 50 hat den Vorteil, daß sowohl der Rücken der Versuchsperson als auch die Sitzfläche der Versuchsperson getrennt voneinander aber im gleichen Therapievorgang behandelt werden kann.

So ist es beispielsweise möglich, die Lautsprecher 50 im Kasten 41 mit einem anderen Frequenzgemisch anzusteuern, wobei Voraussetzung ist, daß sich das Frequenzgemisch im Kasten 41 harmonisch zu dem Frequenzgemisch im Kasten 21 verhält, um nicht insgesamt Disharmonien auf den menschlichen Körper einzuleiten.

Insbesondere wird es bevorzugt, mit den Lautsprechern 30, 31 im unteren Kasten 21 die Tiefen-Oktaven des Hörbereiches zu wählen, während im oberen Kasten 41 die Behandlung des Rückens der Versuchsperson die höheren Oktaven zur Anwendung kommen. Ebenso ist es vorgesehen, daß auch in der oberen geneigten Schwingungsplatte 42 entsprechende Rückenmulden 43 vorgesehen sind, die anatomisch so angeordnet sind, daß ein bequemes Anlehnen möglich ist.

Der Frequenzbereich der hier verwendeten Frequenzen geht bevorzugt von einem tiefen T mit einer Frequenz von 8,1 Hz (Infra-Schall) bis zu einem hohen H mit einer Frequenz von 62.208 (Ultraschall).

Alle Geräte l, 20, 40 können auch unter Wasser betrieben werden. Die Schallwellen-Fortleitung unter Wasser hat - wegen des besseren Leitungsmechanismus - einen noch gesteigerten Einfluß auf den menschlichen Körper.

In den Figuren 7 - 9 ist ein weiteres Ausführungsbeispiel eines Gerätes gezeigt, welches eine abgewandelte Ausführung des in den Figuren 4 und 5 gezeigten Gereätes ist. Auf dem geschlossenen Holzkasten 21 ist eine über den Rand des Kastens 21 überstehende Schwingungsplatte 22 befestigt, wobei zwischem dem oberen, umlaufenden Rand des Kastens 21 und der Schwingungsplatte 22 eine umlaufende Dichtung 34 angeordnet ist. Die Schwingungsplatte 22 ist wie bei den anderen Ausführungsformen eine massive Holzplatte mit aufrechtstehenden Jahresringen, was eine ausgezeichnete Schallweiterleitung gewährleistet. An einer Längsseite der Schwingungsplatte 22 sind zwei im Brustabstand voneinander zugeordnete, vertiefte Mulden 32, 33 in die Schwingungsplatte 22 eingelassen.

Diese Mulden 32, 33 dienen zur Aufnahme der weiblichen Brust, wobei der Oberkörper der zu behandelnden Person über die Mulden 32, 33 so gebeugt ist, daß die Brüste in die Mulden 32, 33 zu liegen kommen.

Zur Behandlung von Händen und Brüsten kann das Gerät auf einem Tisch oder auf einem zweiten Stuhl gestellt werden. Zur Behandlung der Füße (Knöchel bis Zehen) wird das Gerät auf den Boden gestellt.

Die Schalleinleitung auf den menschlichen Körper erfolgt also zum einen über die außerhalb der Mulden 32, 33 liegenden Auflagepunkte des Körpers auf der Schwingungsplatte 22 und zum anderen über die Mulden 32, 33 auf den Oberkörpfer der zu behandelnden weiblichen Person. Mit dieser besonderen Therapieform können heilsame und erholsame Wirkungen, insbesondere im Bereich der weiblichen Brust, ausgeübt werden.

In einem nicht näher dargestellten Ausführungsbeispiel kann es auch vorgesehen sein, mehrere Mulden 32, 33 jeweils paarwiese auf der Schwingungsplatte anzubringen, wobei jedes Paar von Mulden eine unterschiedliche Tiefe aufweist, damit eine optimale Anlagefläche an unterschiedlich großen Brüsten gewährleistet ist.

Der Kasten besteht aus verleimten Platten (Tischlerplatten), die mit einer weichen Verkleidung 35 versehen sind. Im Inneren des Kastens wird hierdurch ein Resonanzraum 36 gebildet, in dem der Lautsprecher 30 angeordnet ist, wobei die Zuleitung 19 nach außen geführt ist.

## Patentansprüche

1. Gerät zur Schallwellentherapie des menschlichen Körpers zur Steigerung des Wohlbefindens durch Beschallung einzelner Körperteile oder des gesamten Körpers mit Frequenzen im Infra-, Hör- und Ultraschallbereich mit mindestens einer in Körperkontakt mit dem menschlichen Körper anzuordnenden, mit Schallwellen zum Schwingen anregbaren Schwingungsplatte, **dadurch gekennzeichnet**, daß die Frequenz der Schallwellen der Resorptionsfrequenz einzelner ausgewählter Organe und Körperteile anpaßbar ist und daß die Schwingungsplatte (2) aus einem flachen Holzkörper besteht, unter dem als Standbeine mehrere im Abstand voneinander angeordnete Hohlzylinder (7) angeordnet sind, wobei jeder Hohlzylinder (7) mindestens einen Lautsprecher (10) aufnimmt, der in Kontakt mit der Schwingungsplatte (2) befestigt ist, oder daß unterhalb der Schwingungsplatte (22) ein allseitig geschlossener Kasten (21) befestigt ist, in dem die Lautsprecher (10) angeordnet sind.

2. Gerät nach Anspruch 1, **dadurch gekennzeichnet**, daß an der Oberseite der Schwingungsplatte (2,22) ein Sitzbrett (4) befestigt ist, in dem vertieft Gesäßmulden (5) eingearbeitet sind.

3. Gerät nach Anspruch 1 **dadurch gekennzeichnet**, daß mehrere Signalgeneratoren (18) parallel in einem Gehäuse zusammengefaßt sind und jeder Singalgenerator auf eine bestimmte Frequenz abstimmbar ist, und daß das Frequenzgemisch der Signalgeneratoren (18) über eine Zuleitung (19) allen parallel geschalteten Lautsprechern (10) zugeführt wird.

4. Gerät nach einem der Ansprüche 1 bis 3, **dadurch gekennzeichnet**, daß der zum Sitzen, Stehen oder Liegen bestimmten Schwingungsplatte (2,22) eine weitere aufrecht oder ggf. geneigte Schwingungsplatte (42) zum Anlehnen des Rückens zugeordnet ist, an der weitere Lautsprecher (50) angeordnet sind.

5. Gerät nach einem der Ansprüche 1 bis 4, **dadurch gekennzeichnet**, daß das Therapiegerät (1, 20, 40) unter Wasser betrieben wird.

6. Gerät nach einem der Ansprüche 1 bis 5, **dadurch gekennzeichnet**, daß in der Schwingungsplatte (22) mindestens zwei vertiefte Mulden (32, 33) angeordnet sind, deren Abstand dem Brustabstand des menschlichen Körpers entspricht und die zur Aufnahme der weiblichen Brüste geeignet sind.

## Claims

1. An instrument for sound-wave therapy of the human body, to increase well-being through the acoustic irradiation of individual parts of the body or of the entire body with frequencies in the infra-, audible- and ultra-sound ranges with at least one oscillation plate, which is to be arranged in physical contact with the human body and is to be stimulated into oscillation by sound waves, characterized in that the frequency of the sound waves is able to be adapted to the resorption frequency of individual selected organs and parts of the body, and that the oscillation plate (2) consists of a flat wooden body, beneath which, as upright legs, a plurality of hollow cylinders (7) is arranged, placed at a distance from each other, in which each hollow cylinder (7) holds at least one loudspeaker (10), which is secured in contact with the oscillation plate (2), or that beneath the oscillation plate (22) a case (21) is secured, which is closed on all sides, in which the loudspeakers (10) are arranged.

2. An instrument according to Claim 1, characterized in that on the upper side of the oscillation plate (2,22) a seat (4) is secured, into which hollows (5) for the person's bottom are worked in a recessed manner.

3. An instrument according to Claim 1, characterized in that a plurality of signal generators (18) is collected in parallel in a housing, and each signal generator is able to be tuned to a particular frequency, and that the frequency spectrum of the signal generators (18) is passed via a feed line (19) to all loudspeakers (10) connected in parallel.

4. An instrument according to one of Claims 1 to 3, characterized in that the oscillation plate (2,22), which is intended for sitting, standing or lying on, has associated therewith a further oscillation plate (42) which is upright or if necessary inclined, to be leant against by the person's back, and on which further loudspeakers (50) are arranged.

5. An instrument according to one of Claims 1 to 4, characterized in that the therapy instrument (1, 20, 40) is operated under water.

6. An instrument according to one of Claims 1 to 5, characterized in that in the oscillation plate (22) at least two recessed hollows (32, 33) are arranged, the spacing between which corresponds to the spacing between breasts of the human body, and which are suited to hold female breasts.

## Revendications

1. Appareil de thérapie du corps humain par ondes acoustiques pour augmenter le bien-être par une exposition de différentes parties du corps ou de tout le corps à des sons de fréquences situées dans la zone des infra-sons, des sons audibles et des ultra-sons, comportant au moins une plaque d'oscillation destinée à être placée en contact avec le corps humain et apte à vibrer sous l'action d'ondes sonores, caractérisé en ce que la fréquence des ondes acoustiques peut être adaptée à la fréquence de résorption de différents organes et parties du corps choisis, et en ce que la plaque d'oscillation (2) se compose d'un élément plat en bois sous lequel sont disposés, en guise de pieds d'appui, plusieurs cylindres creux (7) espacés les uns des autres, chaque cylindre creux (7) recevant au moins un haut-parleur (10) qui est fixé a la plaque d'oscillation (2), en contact avec elle, ou en ce qu'il est prévu, fixé au-dessous de la plaque d'oscillation (22), un carter (21), fermé de tous les côtés, dans lequel sont disposés les haut-parleurs (10).

2. Appareil selon la revendication 1, caractérisé en ce qu'il est prévu, fixée sur la face supérieure de la plaque d'oscillation (2, 22), une planche d'assise (4) dans laquelle sont ménagées des empreintes creuses pour fessier (5).

3. Appareil selon la revendication 1, caractérisé en ce que plusieurs générateurs de signaux (18) sont réunis, parallèles, dans un boîtier et chaque générateur de signaux est apte a être accordé à une fréquence définie, et en ce que le spectre de fréquences des générateurs de signaux (18) est transmis à tous les haut-parleurs (10) montés en parallèle, par l'intermédiaire d'une conduite d'amenée (19).

4. Appareil selon l'une des revendications 1 à 3 caractérisé en ce qu'il est prévu d'associer à la plaque d'oscillation (42), sur laquelle on est assis, debout ou couché, une seconde plaque d'oscillation (42) verticale ou, éventuellement, inclinée, pour appuyer le dos, sur laquelle sont disposés des seconds haut-parleurs (50).

5. Appareil selon l'une des revendications 1 à 4, caractérisé en ce que l'appareil de thérapie (1, 20, 40) est mis en oeuvre sous l'eau.

6. Appareil selon l'une des revendications 1 à 5, caractérisé en ce qu'il est prévu, dans la plaque d'oscillation (22), au moins deux empreintes creuses (32, 33) dont l'écartement correspond à l'écartement entre les seins du corps humain et qui sont adaptées pour recevoir la poitrine d'une femme.
